# EUROPÄISCHE PATENTSCHRIFT

(11) **EP 0 620 029 B1**
(45) Veröffentlichungstag und Bekanntmachung des Hinweises auf die Patenterteilung: **25.03.1998**
(21) Anmeldenummer: 93119710.7
(22) Anmeldetag: 07.12.1993
(51) Int. Cl.: A63C 9/08, A63C 9/20, A63C 9/085

(54) **Vordere Sohlenhaltevorrichtung an einer Skibindung**
Front sole holder for a ski binding
Dispositif de maintien sur la butée avant d'une fixation de ski

(30) Priorität: 07.12.1992 DE 4241145
(43) Veröffentlichungstag der Anmeldung: 19.10.1994
(73) Patentinhaber: Burger, Simon, D-85757 Karlsfeld (DE)
(72) Erfinder: Burger, Simon, D-85757 Karlsfeld (DE)
(74) Vertreter: Franke, Karl Wilhelm, Dr.

(56) Entgegenhaltungen:
- EP-A- 0 446 780
- FR-A- 2 172 925
- FR-A- 2 659 025
- US-A- 4 500 108

## Beschreibung

Die Erfindung betrifft eine vordere Sohlenhaltevorrichtung einer Skibindung, wie sie im Oberbegriff des Patentanspruchs 1 im einzelnen angegeben ist.

Eine Sohlenhaltevorrichtung dieser Art ist aus EP-A-0 446 780 bekannt. Bei dieser Sohlenhaltevorrichtung sind der beim Abfahrtslauf das vordere Ende des Skistiefels nach unten auf den Ski zu drückende Sohlenhalter und das beim Tourenlauf die Skistiefelspitze auf dem Ski dagegen schwenkbar haltende Stützlager samt der Spanneinrichtung, soweit es sich dabei nicht überhaupt um ein einziges Bauteil handelt, auf dem Ski mittels einer gemeinsamen Achse gelagert. Sie bilden also örtlich stets eine Einheit. Den besonderen Anforderungen an die Stiefelhalterung beim Tourenlauf einerseits und beim Abfahrtslauf andererseits läßt sich jedoch mit einer solchen baulichen Einheit nur bedingt Rechnung tragen. Vor allem aber können die sich bei kombinierten Bindungen für einen Einsatz zum Tourengehen und für den Abfahrtslauf ergebenden Sonderprobleme für die Abstimmung des Gleichgewichts entlang des Skis konstruktiv nicht ausreichend berücksichtigen.

Aus FR-A-2 172 925 ist außerdem eine Skibindung bekannt, die sich von einer ersten Einstellung für den Aufstieg in eine zweite Einstellung für die Abfahrt und umgekehrt verstellen läßt. In beiden Einstellungen dieser Skibindung ruht der Skistiefel zumindest mit dem größten Teil seiner Sohle auf einer Platte, die bei der Abfahrt fest auf der Skioberfläche aufliegt und während des Aufstiegs gemeinsam mit dem Skistiefel um eine skifeste Schwenkachse nach oben und vorn geschwenkt werden kann. An seinem hinteren Ende ist der Skistiefel stets mit der Platte verbunden. Für die Abfahrt wird die Platte auf der Skioberfläche außer durch die Schwenkachse mittels eines Haltewinkels festgelegt, und der Skistiefel kommt an einem seine Sohle vorn übergreifenden Anschlag zur Anlage, der in festem Abstand von der Schwenkachse auf dem Ski montiert ist. Die heute beim Tourengehen gewünschtte Verbindung allein der Skistiefelspitze mit dem Ski ist nicht gegeben, und auch eine Anpassung der Lage der Schwenkachse und des Anschlags auf dem Ski an die speziellen Verhältnisse beim Abfahrtslauf einerseits und beim Tourengehen andererseits ist weder vorgesehen noch möglich.

Der Erfindung liegt die Aufgabe zugrunde, eine Sohlenhaltevorrichtung der eingangs erwähnten Art so auszubilden, daß sie sowohl für den Tourenlauf als auch für den Abfahrtslauf eine optimale Anpassung an den Fahrstil und das Können des jeweiligen Skifahrers zuläßt.

Die gestellte Aufgabe wird gemäß der Erfindung gelöst durch eine Ausbildung der Sohlenhaltevorrichtung, wie sie im Patentanspruch 1 angegeben ist; vorteilhafte Ausgestaltungen und Weiterbildungen der Erfindung ergeben sich aus den Unteransprüchen.

Bei einer Sohlenhaltevorrichtung, wie sie durch die Erfindung verbessert werden soll, handelt es sich um eine Konstruktion, die mehreren Verwendungszwecken dienen muß, und es ist daher besonders wichtig, allen Anwendungsfällen in ausreichender Weise Rechnung tragen zu können, ohne einen Kompromiß eingehen zu müssen, der im einen oder im anderen Fall zu Unbequemlichkeiten für den Benutzer führt.

Die mit der Erfindung gelehrte Lösung für die oben angegebene Aufgabe beruht im wesentlichen auf der Grundidee, für den Tourenlauf und für den Abfahrtslauf jeweils eigene und voneinander unabhängig arbeitende Bauelemente in Funktion treten zu lassen, deren Lage relativ zueinander so gewählt ist, daß der Betrieb der jeweils in ihrer Gebrauchslage befindlichen Teile nicht durch das jeweils andere Bauelement beeinträchtigt werden kann und gleichzeitig eine optimale Abstimmung des Skis insgesamt gewährleistet ist.

Eine Sohlenhaltevorrichtung in erfindungsgemäßer Ausbildung gestattet es, den Wünschen des jeweiligen Benutzers an das Verhalten des Skis sowohl beim Abfahrtslauf als auch für das Tourengehen Rechnung zu tragen, wobei insbesondere ein wenigstens weitgehendes Austarieren des Skis um seine Querachse möglich ist.

Dabei ist es in Ausgestaltung der Erfindung möglich, durch Längsverstellung wenigstens entweder des Stützlagers oder des Sohlenhalters auch allen denkbaren Lastverhältnissen Genüge zu tun.

Für die Gestaltung des Stützlagers selbst sind im Rahmen der Erfindung verschiedene Ausführungen verwendbar, die je nach Wunsch auf Einfachheit und geringes Gewicht oder auf besonders feste Verbindung mit dem Skistiefel auch ohne besondere Anforderungen an dessen Ausbildung abgestellt sein können.

Für die weitere Erläuterung der Erfindung und ihrer Vorteile wird auf die Zeichnung Bezug genommen, in der zwei bevorzugte Ausführungsbeispiele veranschaulicht ist; dabei zeigen in der Zeichnung:
- Fig. 1: eine erste auf einem Ski montierte vordere Sohlenhaltevorrichtung gemäß der Erfindung in einer Seitenansicht mit dem vorderen Teil eines darauf aufgesetzten Skistiefels in der Stellung für den Abfahrtslauf
und
- Fig. 2: eine zweite solche Sohlenhaltevorrichtung gemäß der Erfindung ebenfalls in einer Seitenansicht in einer ersten Stellung für den Tourenlauf und einer zweiten Stellung für den Abfahrtslauf jeweils mit der Andeutung eines aufgesetzten Skistiefels.

Die beiden in der Zeichnung gezeigten Sohlenhaltevorrichtungen sind jeweils auf einem nur in einem Ausschnitt gezeigten Ski Sk montiert, und sie dienen jeweils zum Festhalten eines ebenfalls nur teilweise gezeigten Skistiefels St, der eine Sohle So mit einem im vorderen Zehenbereich überstehenden Rand Ra und einer unterseitigen Ausnehmung Au besitzt.

Beide Sohlenhaltevorrichtungen besitzen jeweils zwei Grundbestandteile, nämlich ein Stützlager A und einen Sohlenhalter B, die sich beide in ihrer Lage entlang der Längsachse des Skis Sk verstellen lassen. Dabei wird die Lage des Stützlagers A und des Sohlenhalters B relativ zueinander in der Längsrichtung des Skis in jedem Falle so gewählt, daß einerseits ihre beweglichen Teile die jeweils notwendige Bewegungsfreiheit erhalten und andererseits ein den speziellen Wünschen des Skifahrers entsprechendes Fahrverhalten insbesondere hinsichtlich dessen Gleichgewichts um seine Querachse erzielt werden kann. Zum Festhalten des vorderen Endes des Skistiefels St auf dem Ski Sk dienen bei beiden Sohlenhaltevorrichtungen für den Tourenlauf das jeweilige Stützlager A und für den Abfahrtslauf der jeweilige Sohlenhalter B.

Tragende Stütze für den Skistiefel St ist bei der in Fig. 1 dargestellten Ausführung des Stützlagers A in der Einstellung für den Tourenlauf eine Trittplatte 2, auf die der Skistiefel St mit dem vorderen Bereich seiner Sohle So aufsetzbar ist, wobei dann ein Vorsprung 5 auf der Oberseite der Trittplatte 2 in die Ausnehmung Au in der Unterseite der Sohle So des Skistiefels St eingreift. Die Trittplatte 2 ist auf dem Ski Sk um eine parallel zu seiner Oberfläche und quer zu dessen Längsachse verlaufende Schwenkachse 1 schwenkbar gelagert, die ihrerseits von einer Lagerplatte auf der Oberfläche des Skis Sk mit Abstand davon gehalten ist. Die Darstellung in Fig. 1 zeigt die Trittplatte 2 in einer dem Abfahrtslauf zugeordneten oberen Endstellung. Für den Tourenlauf läßt sich die Trittplatte 2 um die Schwenkachse 1 in eine untere Endstellung klappen, in der sie im wesentlichen parallel zur Skioberfläche gerichtet ist. Aus dieser zweiten Endstellung läßt sich die Trittplatte 2 zusammen mit dem darauf aufgesetzten Skistiefel St beim Tourenlauf in begrenztem Maße um die Schwenkachse 1 nach oben und nach Abnahme des Skistiefels St weiter in die dem Abfahrtslauf zugeordnete erste Endstellung ganz nach vorn schwenken.

Zum Anpressen der Sohle So des Skistiefels St an die Oberseite der Trittplatte 2 dient eine Spanneinrichtung, die bei dem dargestellten Beispiel einen mit zur Schwenkachse 1 paralleler Schwenkachse an der Trittplatte 2 angelenkten Spannbügel 3 von angenäherter U-Form und einen auf dem Quersteg dieses Spannbügels 3 umklappbar gelagerten doppelarmigen Strammerhebel 4 aufweist, der in der Tourenstellung mit seinem einen Ende von oben her auf den überstehenden vorderen Rand Ra der Sohle So des Skistiefels St drückt. Die Gelenkverbindung zwischen dem Strammerhebel 4 einerseits und der Sohle So andererseits ergibt eine Verstärkung der von dem Strammerhebel 4 ausgehenden Spannkraft auf den Skistiefel St, so daß die Sohle So des Skistiefels St so fest zwischen dem von oben auf ihren überstehenden Rand Ra drückenden unteren Ende des Strammerhebels 4 einerseits und der von unten her daran anliegenden Trittplattenoberseite andererseits eingespannt wird, daß ein sicheres Festhalten des Skistiefels St an der Trittplatte 2 auch dann gewährleistet ist, wenn statt des in der Zeichnung dargestellten Formschlusses zwischen der Sohle So des Skistiefels St und der Trittplatte 2 mit Eingreifen des Vorsprungs 5 an der Trittplatte 2 in die Ausnehmung Au in der Sohle So nur einreiner Reibschluß vorgesehen ist. Insbesondere in diesem zweiten Falle ist es von Vorteil, wenn die der Sohle So des Skistiefels St zugewandte Oberseite der Trittplatte 2 eine haftungserhöhende Oberflächenausbildung beispielsweise in Form einer Riffelung aufweist. Die in Fig. 1 gezeigte Ausführung der Spanneinrichtung mit dem um eine horizontale Schwenkachse schwenkbaren Spannbügel 3 und dem darauf gelagerten Strammerhebel 4 stellt nur eine bevorzugte Möglichkeit dar. An ihrer Stelle kann auch eine Spanneinrichtung vorgesehen werden, die das vordere Ende des Skistiefels St mit dem überstehenden Rand Ra von vorn her umgreift und bei ihrem Schließen nach Art eines Klapphebelverschlusses einen Druck auf den Skistiefel St nach hinten und unten ausüben kann.

Der Sohlenhalter B wird beim Abfahrtslauf wirksam, und er ermöglicht dann in Verbindung mit einer in der Zeichnung nicht gezeigten hinteren Stiefelhalterung eine feste Verbindung des Skistiefels St mit dem Ski Sk. Bei dem in Fig. 1 dargestellten Ausführungsbeispiel weist der Sohlenhalter B einen im wesentlichen U-förmig gestalteten Spannbügel 6 auf, der auf der Oberfläche des Skis Sk schwenkbar gelagert ist, so daß er sich um eine zur Querachse des Skis Sk parallele Achse aus einer mit gestrichelten Linien dargestellten Ruhestellung, die er während des Tourenlaufs einnimmt, für den Abfahrtslauf in eine mit ausgezogenen Linien dargestellte aktive Stellung umklappen läßt, in der er dann den überstehenden vorderen Rand Ra der Sohle So des Skistiefels St von oben und vorn übergreift, wie dies aus Fig. 1 ersichtlich ist. In dieser zweiten Stellung hält der Spannbügel 6 die Skistiefelspitze auf dem Ski Sk fest, indem er die nach vorn und oben auf die Skistiefelspitze wirkenden Kräfte aufnimmt.

Eine analoge Wirkung läßt sich auch mit einer Ausführung des Sohlenhalters B mit einem von der Unterseite der Trittplatte 2 senkrecht nach unten gerichteten Ansatz passender Länge erzielen. Bei dieser Ausführung kann durch eine gegenüber dem Ski Sk höhenverstellbare Anordnung des Sohlenhalters B die Möglichkeit einer Anpassung an Skistiefel St mit unterschiedlicher Sohlendicke geschaffen werden.

Bei der in Fig. 2 gezeigten Ausführung für das Stützlager A ist tragende Unterlage für den Skistiefel St beim Tourenlauf eine Traghülse 7, die auf dem Ski Sk um eine quer zu dessen Längsachse und parallel zu seiner Oberfläche mit Abstand dazu mittels eines Lagerbocks 12 fest montierte Lagerachse 8 verdrehbar ist und die unmittelbare Auflagefläche für den Skistiefel St zu dessen Abstützung beim Tourenlauf darstellt.

Die Spannkraft zum Festspannen des Skistiefels St auf der Traghülse 7 liefert eine Spanneinrichtung, die bei dem dargestellten Beispiel einen auf der Lagerachse 8 dagegen verdrehbar zu beiden Seiten der Traghülse 7 gelagerten Spannbügel 9 von angenäherter U-Form und einen auf dem Quersteg dieses Spannbügels 9 umklappbar gelagerten zweiarmigen Strammerhebel 10 aufweist. In der in Fig. 2 gezeigten Tourenstellung drückt das eine Ende des Strammerhebels 10 von oben her auf den überstehenden vorderen Rand Ra der Sohle So des Skistiefels St und diesen damit gegen die Traghülse 7. Anstelle des U-förmigen Spannbügels 9 kann wiederum mit gleicher Wirkung auch ein entsprechend gelagertes Spannseil als Träger für den Strammerhebel 10 vorgesehen werden, wobei es in beiden Fällen von Vorteil ist, das jeweilige Spannelement längenverstellbar zu machen, um eine Anpassungsmöglichkeit an unterschiedliche Stiefelabmessungen und insbesondere unterschiedliche Sohlendicken zu schaffen.

Die von dem Strammerhebel 10 auf den Skistiefel St ausgeübte Spannkraft ist im allgemeinen so groß, daß die Sohle So des Skistiefels St fest zwischen dem von oben auf ihren überstehenden Rand Ra drückenden unteren Ende des Strammerhebels 10 einerseits und der von unten an ihrer Unterseite anliegenden Traghülse 7 andererseits eingespannt wird und ein sicheres Festhalten des Skistiefels St an der Traghülse 7 auch dann gewährleistet ist, wenn zwischen der Sohle So des Skistiefels St und der Traghülse 7 statt des in Fig. 2 vorgesehenen Formschlusses mit Eingreifen der Traghülse 7 in die Ausnehmung Au in der Unterseite der Sohle So des Skistiefels St nur ein reiner Reibschluß besteht. Insbesondere bei einer solchen Ausführung empfiehlt es sich, die Traghülse 7 auf dem für das Aufsetzen des Skistiefels St bestimmten Teil ihrer Oberfläche mit einer Riffelung zu versehen oder sonst im Sinne einer Verstärkung der zwischen ihr und der Sohle So des Skistiefels St wirksamen Reibung zu gestalten.

Die in der Zeichnung gezeigte Ausführung der Spanneinrichtung mit dem um die horizontale Lagerachse 8 schwenkbaren Spannbügel 9 und dem darauf gelagerten Strammerhebel 10 stellt nur eine bevorzugte Möglichkeit dar. An ihrer Stelle kann auch eine Spanneinrichtung vorgesehen werden, die das vordere Ende des Skistiefels St mit dem überstehenden Rand Ra von vorn her umgreift und bei ihrem Schließen nach Art eines Klapphebelverschlusses den Skistiefel St auch in Richtung auf die Traghülse 7 drückt und diese damit in fester Anlage an der Sohle So des Skistiefels St hält.

In Verlängerung der Traghülse 7 nach vorn kann an deren Oberseite ein in der Zeichnung nicht eigens gezeigter abgewinkelter Anschlag vorgesehen sein, der ein lagerichtiges Aufsetzen des Skistiefels St auf die Traghülse 7 für den Tourenlauf erleichtert.

Bei Verwendung der in Fig. 2 dargestellten Sohlenhaltevorrichtung wird deren Sohlenhalter B wirksam, der bei dem gezeigten Beispiel wieder einen im wesentlichen U-förmigen Spannbügel 11 aufweist, der in seiner Ruhestellung während des Tourenlaufs flach auf der Skioberfläche aufliegt, sich für den Abfahrtslauf jedoch um eine zur Querachse des Skis Sk parallele Achse nach oben und vorn in seine aktive Stellung klappen läßt, in der er den überstehenden Rand Ra der Sohle So des Skistiefels St von oben und vorn übergreift. In dieser aktiven Stellung kann der Sohlenhalter B zusammen mit einer in der Zeichnung nicht eigens gezeigten hinteren Sohlenhaltevorrichtung für ein sicheres Festhalten des Skistiefels St auf dem Ski Sk während des Abfahrtslaufs sorgen.

Anstelle des Spannbügels 11, der in Fig. 2 in seiner aktiven Stellung mit ausgezogenen Linien und in seiner Ruhestellung mit gestrichelten Linien wiedergegeben ist, kann der Sohlenhalter B auch ein Halteelement aufweisen, das mit der Traghülse 7 verbunden ist und sich gemeinsam damit um die Lagerachse 8 schwenken läßt. Ein solches Halteelement kann in Form eines L ausgebildet sein, das in einer Schwenkstellung der Traghülse 7 nach hinten über diese hinausreicht und so den nach vorn überstehenden Rand Ra der Sohle So des Skistiefels St übergreifen kann, wenn dieser für den Abfahrtslauf unmittelbar auf die Oberfläche des Skis Sk aufgesetzt wird.

Eine analoge Wirkung läßt sich auch mit einer von der Traghülse 7 getrennten Ausführung des Sohlenhalters B mit einem an dem Lagerbock 12 angebrachten und aus einer inaktiven Stellung für den Tourenlauf in eine aktive Stellung für den Abfahrtslauf überführbaren Formteils passender Gestalt und passender Länge erzielen. Bevorzugt ist dabei die Gestaltung des Sohlenhalters mit einem Profil in Form eines L, wobei die Anlenkung des Sohlenhalters an seinem Träger mit dem freien Ende des langen Schenkels des L erfolgen kann und die beiden L-Schenkel zweckmäßig umklappbar miteinander verbunden sind.

Bei allen Ausführungen für den Sohlenhalter B kann durch dessen in seiner wirksamen Höhe verstellbare Anordnung und Ausbildung die Möglichkeit einer Anpassung an Skistiefel St mit unterschiedlicher Sohlendicke geschaffen werden.

Im Prinzip läßt sich die Erfindung verstehen als eine vordere Sohlenhaltevorrichtung an einer Skibindung, die auf eine wahlweise Verwendung für den Tourenlauf oder für den Abfahrtslauf in Verbindung mit einem Skistiefel ausgelegt ist, der eine Sohle mit im vorderen Zehenbereich überstehendem Rand aufweist.

Die Sohlenhaltevorrichtung weist für den Tourenlauf ein Stützlager zum Abstützen des vorderen Bereichs des Skistiefels von unten her mit einer auf dem Ski mit Abstand von dessen Oberfläche und parallel dazu gehaltenen und quer zur Skilängsachse verlaufenden Lagerachse und eine verstellbare Spanneinrichtung zum Ausüben eines auf die Lagerachse zu gerichteten Spanndrucks auf den Skistiefel zu dessen Festhalten an der Lagerachse und für den Abfahrtslauf einen mit einer hinteren Sohlenhaltevorrichtung zusammenwirkenden Sohlenhalter zur Aufnahme der nach oben gerichteten Kräfte an der überstehenden Stiefelsohle auf.

Zur Anpassung an den persönlichen Fahrstil wird die Lage des Stützlagers und des Sohlenhalters relativ zueinander entlang der Skilängsachse für jede Laufart unter Berücksichtigung einerseits der notwendigen Bewegungsfreiheit der beweglichen Teile und andererseits der durch gewünschte Fahreigenschaften des Skis bedingten Stellung des Skistiefels bestimmt.

## Patentansprüche

1. Vordere Sohlenhaltevorrichtung einer Skibindung für einen eine im vorderen Zehenbereich überstehende Sohle (So) aufweisenden Skistiefel (St), die je nach Wahl sowohl für den Tourenlauf als auch für den Abfahrtslauf verwendet werden kann, mit
- einem Stützlager (A) für die Abstützung allein des vorderen Bereichs des Skistiefels (St) von unten her, das eine auf einem Ski (Sk) mit Abstand von dessen Oberfläche und parallel dazu sowie quer zur Skilängsachse verlaufend montierbare Lagerachse (1) und eine verstellbare Spanneinrichtung (3, 4) zum Ausüben eines auf die Lagerachse (1) zu gerichteten Spanndrucks aufweist, für den Tourenlauf und
- einem Sohlenhalter (B) zum Aufnehmen der nach oben und vorn gerichteten Kräfte auf die Skistiefelsohle (So) für den Abfahrtslauf,
dadurch gekennzeichnet,
daß das Stützlager (A) und der Sohlenhalter (B) zwei vollständig voneinander unabhängige und auf dem Ski (Sk) separat montierbare Bauteile sind.

2. Vorrichtung nach Anspruch 1, dadurch gekennzeichnet,
daß das Stützlager (A) und/oder der Sohlenhalter (B) in ihrer Längslage auf dem Ski (Sk) veränderbar sind.

3. Vorrichtung nach Anspruch 1 oder 2, dadurch gekennzeichnet,
daß das Stützlager (A) ein lageveränderliches Stützelement (2; 7) zum Aufsetzen der Sohle (So) des Skistiefels St) unter gegenseitigem Form- und/oder Reibschluß und ein damit zusammenwirkendes Spannelement (3; 9) aufweist
und
daß der Sohlenhalter (B) ein auf der Skioberfläche um eine quer zur Skilängsachse verlaufende Achse umklappbar gehaltenes Halteelement (6; 11) zum Erfassen der Skistiefelspitze aufweist.

4. Vorrichtung nach Anspruch 3, dadurch gekennzeichnet,
daß das Stützlager (A) eine um eine Achse (1) schwenkbare Trittplatte (2) mit einem daran angelenkten Spannbügel (3) aufweist.

5. Vorrichtung nach Anspruch 4, dadurch gekennzeichnet,
daß die Trittplatte (2) auf ihrer für den Tourenlauf in eine zur Skioberfläche zumindest angenähert parallele Lage schwenkbaren Oberseite wenigstens einen auf ein Eingreifen in eine komplementäre Ausnehmung (Au) in der Unterseite der Skistiefelsohle eingerichteten Vorsprung (5) und/oder einen auf eine Reibungserhöhung ausgelegten Oberflächenbereich aufweist.

6. Vorrichtung nach Anspruch 1 oder 2, dadurch gekennzeichnet,
daß das Stützlager (A) eine auf einer Achse (8) darum verdrehbar gelagerte Traghülse (7) und einen um die gleiche Achse (8) schwenkbaren Spannbügel (9) aufweist.

7. Vorrichtung nach einem der Ansprüche 3 bis 6, dadurch gekennzeichnet,
daß das Halteelement des Sohlenhalters (B) ein um eine Achse umklappbar gelagerter Spannbügel (6; 11) ist.

## Claims

1. Front sole-retaining device of a ski binding for a ski boot (St) having a sole (So) jutting out in the front toe region, which can selectively be used both for touring and for downhill skiing, comprising
- a support bearing (A) for supporting the front region only of the ski boot (St) from below, which includes a bearing axis (1) mountable upon the ski (Sk) spaced from its surface and extending paralel thereto and perpendicular to its longitudinal axis and an adjustable tensioning means (3, 4) for exerting a tensional pressure directed towards the bearing axis (1) for touring skiing and
- a sole holder (B) for taking up the forces acting on the ski boot sole (So) in upward and forward directions for downhill skiing,
characterised in
that the support bearing (A) and the sole holder (B) are two components which are completely independent from each other and separately mountable on the ski (Sk).

2. Device according to claim 1, characterised in
that the support bearing (A) and/or the sole holder (B) are variable as to their longitudinal position on the ski (Sk).

3. Device according to claim 1 or 2, characterised in
that the support bearing (A) comprises a positionally variable support member (2; 7) for placing the sole (So) of the ski boot (St) thereupon for mutual engagement in a solid and/or frictionally fitting manner and a tensioning member (3; 9) cooperating therewith and
that the sole holder (B) includes a holding member (6; 11) for engaging the ski boot tip which is held on the ski surface pivotable about an axis extending perpendicular to the longitudinal axis of the ski.

4. Device according to claim 3, characterised in
that the support bearing (A) comprises a stepping plate (2) which is pivoting about an axis (1) and has a tensioning bridle (3) articulated thereto.

5. Device according to claim 4, characterised in
that the stepping plate (2) on its upper side which for touring skiing may be pivoted in a position to extend at least approximately in parallel to the ski surface comprises at least one projection (5) designed to engage into a complementary recess (Au) in the underside of the ski boot sole and/or a surface area made for increased friction.

6. Device according to claims 1 or 2, characterised in
that the support bearing (A) comprises a supporting sleeve (7) mounted to be pivoted about an axis (8) and a tensioning bridle (9) pivoting about the same axis (8).

7. Device according to one of the claims 3 to 6, characterised in
that the holding member of the sole holder (B) is a tensioning bridle (6; 11) mounted to fold about an axis.

## Revendications

1. Dispositif avant de retenue de semelle d'une fixation de ski pour une chausssure de ski (St) possédant une semelle (So) qui fait saillie dans la partie avant des orteils, comportant
- une crapaudine (A) pour un soutien seulement de la partie avant de la chaussure de ski (St) par en bas qui comporte un axe de palier (1) qui est montable sur le ski (Sk), à distance de la surface de ce dernier et parallèlement à celle-ci et qui s'étend transversalement à l'axe longitudinal du ski et comporte un mécanisme de serrage réglable (3, 4) pour exercer une pression de serrage, dirigée vers l'axe de palier (1), pour le ski de randonnée
et
- un serre-semelle (B) pour s'opposer les forces dirigées sur la semelle du ski (So) vers le haut et devant, pour le ski de descente,
caractérisé en ce
que la crapaudine (A) et le serre-semelle (B) sont deux éléments qui sont indépendants un de l'autre complètement et sont montables sur le ski (Sk) séparément.

2. Dispositif selon la revendication 1, caractérisé en ce
que la crapaudine (A) et/ou le serre-semelle (B) sont variables dans ses positions longitudinales sur le ski (Sk).

3. Dispositif selon la revendication 1 ou 2, caractérisé en ce
que la crapaudine (A) comporte un élément de support (2; 7) amovible pour placer la semelle (So) de la chaussure de ski (St) sur celui-ci d'en haut en liaison mutuelle par formes et/ou par frottement et comporte un élément de serrage (3; 9) coopératif avec celui-ci
et
que le serre-semelle (B) comporte un élément de retenue (6; 11) monté sur la surface du ski tournable autour d'un axe s'étendant transversalement à l'axe longitudinal du ski pour saisir la pointe de la chaussure de ski (St).

4. Dispositif selon la revendication 3, caractérisé en ce
que la crapaudine (A) comporte une plaque d'appui (2) qui peut pivoter autour d'un axe (1) et à laquelle est articulé un étrier de serrage (3).

5. Dispositif selon la revendication 4, caractérisé en ce
que la plaque d'appui (2) sur sa face supérieure qui pour le ski de randonnée peut être pivotée dans une position pour s'étendre au moins approximativement parallèlement à la surface du ski comporte au moins une saillie (5) dessinée pour s'engager dans un creux complémentaire (Au) dans la face inférieure de la semelle de la chaussure de ski et/ou une partie de surface aménagée de manière à accroître le frottement.

6. Dispositif selon la revendications 1 ou 2, caractérisé en ce
que la crapaudine (A) comporte une douille de support (7) qui est montée sur un axe (8) de facon à pouvoir se tourner autour de celui-ci et comporte un étrier de serrage (9) qui peut être pivoté autour le meme axe (8).

7. Dispositif selon une des revendications 3 à 6, caractérisé en ce
que l' élément de retenue du serre-semelle (B) est un étrier de serrage (6; 11) articulé de facon à pouvoir être pivoté autour un axe.
